# EUROPÄISCHE PATENTSCHRIFT

(11) **EP 1 832 690 B1**
(45) Veröffentlichungstag und Bekanntmachung des Hinweises auf die Patenterteilung: **12.11.2008**
(21) Anmeldenummer: 07000846.1
(22) Anmeldetag: 17.01.2007
(51) Int. Cl.: E04B 1/00, E04B 1/48

(54) **Bauelement zur Wärmedämmung**
Building element for heat insulation
Elément de construction pour isolation thermique

(30) Priorität: 09.03.2006 DE 10611336
(43) Veröffentlichungstag der Anmeldung: 12.09.2007
(73) Patentinhaber: SCHÖCK BAUTEILE GmbH, 76534 Baden-Baden (DE)
(72) Erfinder: Fritschi, Hubert, 76327 Pfinztal (DE); Tobishima, Yasufumi, Shibuya-Ku Tokyo 150-0011 (JP); Ishii, Noboru, Chuo-ku Tokyo 103-0023 (JP)
(74) Vertreter: Blumenröhr, Dietrich

(56) Entgegenhaltungen:
- EP-A- 0 402 343
- EP-A2- 0 834 622
- DE-U1- 29 903 589

## Beschreibung

Die Erfindung betrifft ein Bauelement zur Wärmedämmung zwischen zwei Gebäudeteilen, insbesondere zwischen einer Gebäudedecke oder -wand und einem gegenüber dem Gebäude vorkragenden Bauteil, wie etwa einem Balkon, zumindest bestehend aus einem Isolierkörper und den Isolierkörper durchquerenden und an jeweils beide Bauteile angeschlossenen Bewehrungselementen, wobei als Bewehrungselemente zumindest im oberen Bereich des Isolierkörpers angeordnete und gegenüber dem Isolierkörper insbesondere horizontal vorstehende Zugkraftelemente und im unteren Bereich des Isolierkörpers angeordnete Druckkraftelemente vorgesehen sind, wie z.B. im EP-834622 beschrieben.

In bestimmten Einsatzgebieten solcher Bauelemente zur Wärmedämmung existieren strenge Vorschriften, was die Erdbebensicherheit anbelangt; hierbei müssen die hinlänglich bekannten Bauelemente zur Wärmedämmung zusätzliche dynamische Belastungen aufnehmen können, die bisher bei den üblichen Anforderungen kaum bzw. nicht im Mittelpunkt stehen. Dient beispielsweise das Bauelement zur Wärmedämmung dazu, vorkragende Balkonplatten zu tragen und so auszugestalten, dass es eigene Gewichtskräfte und von außen auf die Balkonplatte einwirkende Kräfte und Momente aufnehmen kann, so kommen nun in entgegengesetzter Richtung wirkende Kräfte und Momente hinzu beispielsweise dadurch, dass die an das Bauelement angrenzenden Bauteile unterschiedlich stark durch die Erdbebenstöße beschleunigt und beispielsweise auseinandergezogen werden; oder aber das vorkragende Bauteil wird entgegen der Wirkungsrichtung der Gewichtskraft einer vertikal nach oben wirkenden Kraft- oder Momentenkomponente infolge einer Kippbewegung ausgesetzt, der die üblicherweise verwendeten Druckstäbe im unteren Isolierkörperbereich und Zugstäbe im oberen Isolierkörperbereich nicht alleine standhalten können.

Es wäre nun zwar in einfacher Weise möglich, die Anzahl der Bewehrungselemente im Bauelement zur Wärmedämmung drastisch zu erhöhen und diese an verschiedensten Positionen anzuordnen, so dass jede Kraft- oder Momentenangriffsposition mit einem entsprechenden Bewehrungselement bestückt ist; dadurch würden aber nicht nur die Materialkosten eines solchen Bauelementes drastisch erhöht, sondern auch die Wärmedämmeigenschaften würden durch die entsprechend vergrößerte Querschnittsfläche der sich zwischen den beiden angrenzenden Bauteilen erstreckenden Bewehrungselemente deutlich verschlechtert.

Hiervon ausgehend liegt der vorliegenden Erfindung die Aufgabe zugrunde, ein Bauelement zur Wärmedämmung der eingangs genannten Art zur Verfügung zu stellen, das unter Verwendung der herkömmlichen Komponenten eine gezielte und nur stückweise erfolgende Vergrößerung der Bewehrungselementeanzahl ermöglicht und damit eine statische und dynamische Überdimensionierung der Bewehrungselemente einerseits und eine die Wärmedämmeigenschaften beeinträchtigende Vergrößerung der Querschnittsflächen der sich zwischen den beiden angrenzenden Bauteilen erstreckenden Bewehrungselemente andererseits vermeidet.

Diese Aufgabe wird erfindungsgemäß dadurch gelöst, dass horizontal benachbart zu dem Isolierkörper zumindest ein mit diesem fluchtender weiterer Isolierkörper angeordnet ist, dass der weitere Isolierkörper im Bereich seiner unteren Hälfte für Erdbebenbelastungen vorgesehene weitere Zugkraftelemente aufweist, die in Horizontalrichtung gegenüber dem Isolierkörper vorstehen. Durch das Kombinieren eines herkömmlichen Bauelements zur Wärmedämmung mit einem für Erdbebenbelastungen vorgesehenen weiteren Isolierkörper, der lediglich weitere Zugkraftelemente im unteren Isolierkörperbereich aufweist, ergeben sich insbesondere die folgenden Vorteile: Die herkömmlichen Bauelemente zur Wärmedämmung werden wie bisher dazu eingesetzt, die normalen statischen und dynamischen Belastungen aufzunehmen; auf die Dimensionierung und Bestückung der herkömmlichen Bauelemente zur Wärmedämmung haben somit die fluchtend angrenzenden weiteren Isolierkörper keinen Einfluss, was das Planen, Bemessen und Einbauen des kombinierten Bauelementes zur Wärmedämmung vereinfacht.

Der fluchtend angrenzende weitere Isolierkörper benötigt lediglich die genannten weiteren Zugkraftelemente, um im unteren Isolierkörperbereich bei Erdbebenbelastungen auftretende Zugkräfte aufnehmen zu können, die über die in diesem Höhenbereich üblicherweise vorhandenen Druckkraftelemente und Querkraftstäbe nicht aufgefangen bzw. übertragen werden können. Vorteilhafterweise fungieren die im herkömmlichen Isolierkörper angeordneten Zugkraftelemente im Erdbebenfall auch zur Druckkraftübertragung im Bereich der oberen Isolierkörperhälfte und/oder zur Querkraftübertragung. Damit müssen also die weiteren Isolierkörper außer den weiteren Zugkraftelementen keine weiteren Bewehrungselemente aufweisen. Damit versteht sich von selbst, dass der angefügte weitere Isolierkörper mit den weiteren Zugkraftelementen alleine keine ausreichende Funktion - weder für Erdbebebelastungen noch für Normalbelastungen - übernehmen bzw. gewährleisten kann und dass er nur zusammen mit den angrenzenden herkömmlichen Bauelementen zur Wärmedämmung seine an ihn gerichteten Aufgaben erfüllt.

Was die weiteren Zugkraftelemente betrifft, so sind diese in an sich bekannter Weise zweckmäßigerweise stabförmig ausgebildet und stehen über den weiteren Isolierkörper nach außen vor, um sich weit in die angrenzenden Bauteile hineinzuerstrecken und in diesen entsprechend gut verankert zu sein.

Die weiteren Zugkraftelemente können darüber hinaus zumindest an einem stirnseitigen Ende ein plattenförmiges Krafteinleitungsprofil aufweisen, das sich insbesondere im Wesentlichen in vertikaler Ebene parallel zur Isolierkörperebene erstreckt. Dadurch wird der notwendige Krafteinleitungsbereich deutlich verkürzt, was beispielsweise dort von Vorteil ist, wenn im für die weiteren Zugkraftelemente vorgesehenen Einbaubereich weitere Bauteile wie Stützen etc. vorhanden sind, in die sich die weiteren Zugkraftelemente nicht hineinerstrecken dürfen.

Vorteilhaft weist der weitere Isolierkörper zwei mit horizontalem Abstand nebeneinander angeordnete weitere Zugkraftelemente auf. So ist also der weitere Isolierkörper lediglich mit zwei weiteren Zugkraftelementen bestückt, aber dadurch dennoch für die ihm zugetragenen Aufgaben ausreichend dimensioniert.

Horizontal benachbart zu dem weiteren Isolierkörper ist ein mit diesem fluchtender zweiter Isolierkörper mit integrierten Zugkraft- und Druckkraftelementen angeordnet, so dass eine durchgehende Reihe herkömmlicher Bauelemente zur Wärmedämmung lediglich durch einen kurzen Abschnitt eines weiteren Isolierkörpers mit insbesondere nur zwei weiteren Zugkraftelementen unterbrochen ist.

Weitere Merkmale und Vorteile der vorliegenden Erfindung ergeben sich aus der nachfolgenden Beschreibung eines Ausführungsbeispiels anhand der Zeichnung; hierbei zeigen
- Figur 1: ein erfindungsgemäßes Bauelement zur Wärmedämmung in perspektivischer Seitenansicht; und
- Figur 2: das erfindungsgemäße Bauelement zur Wärmedämmung in schematischer Vorderansicht.

In Figur 1 ist ein erfindungsgemäßes Bauelement zur Wärmedämmung 1 dargestellt, das aus einer Kombination zweier herkömmlicher Bauelemente zur Wärmedämmung 2 mit einem für Erdbebenbelastungen vorgesehenen Bauelement zur Wärmedämmung 3 besteht. Die herkömmlichen Bauelemente 2 weisen einen Isolierkörper 12 auf sowie Bewehrungselemente, die dem Isolierkörper 12 zugeordnet sind und durch diesen in einer im Wesentlichen senkrecht zu seiner Längserstreckung verlaufenden Ebene verlaufen, gegenüber dem Isolierkörper 12 aber nur teilweise vorstehen. Als Bewehrungselemente sind im Ausführungsbeispiel der Figur 1 in den herkömmlichen Bauelementen 2 obere in Horizontalrichtung verlaufende Zugstäbe 4, untere etwa bündig mit dem Isolierkörper abschließende Drucklager 5 sowie schräg von oben nach unten durch den Isolierkörper verlaufende und außerhalb dieses Isolierkörpers in Horizontalrichtung abgebogene Querkraftstäbe 6 vorgesehen. Diese herkömmlichen Bewehrungselemente sind - wie aus Figur 1 ersichtlich ist - entsprechend einem vorgegebenen und an die jeweiligen Belastungen anpassbaren bzw. angepassten Raster angeordnet. Der Isolierkörper eines solchen Bauelements zur Wärmedämmung 2 ist in der Regel in horizontaler Richtung im Bereich der Bewehrungselemente geteilt, um das Montieren bzw. Positionieren der Bewehrungselemente zu erleichtern.

Zwischen den beiden herkömmlichen Bauelementen zur Wärmedämmung 2 ist ein weiterer Isolierkörper 14 angeordnet, der sich in der vertikalen Ebene der benachbarten Isolierkörper 12 bündig mit diesen erstreckt und zur Aufnahme von Erdbebenbelastungen lediglich im unteren Isolierkörperbereich verlaufende weitere Zugkraftelemente 15 aufweist, die parallel zu den Zugkraftstäben 4 der herkömmlichen Bauelemente 2, jedoch in einem tieferen Höhenabschnitt verlaufen.

Figur 2 zeigt in schematischer Vorderansicht Teile der herkömmlichen Bauelemente zur Wärmedämmung 2 sowie des dazwischen eingefügten weiteren Isolierkörpers 14 mit den weiteren Zugkraftelementen 15, wobei der weitere lsolierkörper und die weiteren Zugkraftelemente das extra für Erdbebenbelastungen vorgesehene Bauelement zur Wärmedämmung bilden.

Aus Figur 2 ist ersichtlich, wie benachbart zu diesem Bauelement für Erdbebenbelastungen die Bewehrungselemente in Form von Zugkraftstäben 4, Querkraftstäben 5 und Druckkraftelementen 5 vorgesehen sind. Während die Druckkraftelement 5 für die besonderen zusätzlichen Erdbebenbelastungen keine bzw. kaum eine weitere Funktion übernehmen können, dienen insbesondere die Zugkraftelemente 4 dazu, im Erdbebenfall auftretende Druck- und Querkraftkomponenten aufzunehmen. Dies beschränkt sich rechnerisch zumindest auf die benachbart zu diesem Bauelement für Erdbebenbelastungen 3 angeordneten Zugstäbe.

Es ist unschwer erkennbar, dass sowohl das Rechnen und Dimensionieren mit den den Aufbau der herkömmlichen Bauelemente zur Wärmedämmung nicht verändernden Bauelementen für Erdbebenbelastungen sehr einfach ist und dass auch das Montieren bzw. Einbauen dieser Bauelemente für Erdbebenbelastungen in ganz einfacher Weise dadurch erfolgen kann, dass man nach dem Montieren bzw. Einbauen der herkömmlichen Bauelemente zur Wärmedämmung jeweils ein Bauelement für Erdbebenbelastungen anfügt.

Zusammenfassend ergibt sich damit der Vorteil, dass mit einfachen Mitteln und minimaler zusätzlicher Bestückung herkömmliche Bauelemente zur Wärmedämmung so nachgerüstet bzw. ergänzt werden können, dass sie für Erdbebenbelastungen ausgelegt sind, wobei erfindungsgemäß Bewehrungselemente der herkömmlichen Bauelemente Zusatzaufgaben übernehmen, die an sich vom Bauelement für Erdbebenbelastungen übernommen werden müssten, die aber einfach zumindest rechnerisch auf die benachbarten Bewehrungselemente der herkömmlichen Bauelemente verteilt werden können.

## Patentansprüche

1. Bauelement zur Wärmedämmung zwischen zwei Gebäudeteilen, insbesondere zwischen einer Gebäudedecke und einem gegenüber dem Gebäude vorkragenden Bauteil, wie etwa einem Balkon, zumindest bestehend aus einem Isolierkörper (12, 14) und den Isolierkörper durchque-renden und an jeweils beide Bauteile anzuschließenden Bewehrungselementen (4, 5, 6, 15), wobei als Bewehrungselemente zumindest im oberen Bereich des Isolierkörpers (12) angeordnete und gegenüber dem Isolierkörper insbesondere horizontal vorstehende Zugkraftelemente (4) und im unteren Bereich des Isolierkörpers angeordnete Druckkraftelemente (5) vorgesehen sind,
**dadurch gekennzeichnet,**
**dass** horizontal benachbart zu dem Isolierkörper (12) zumindest ein mit diesem fluchtender weiterer Isolierkörper (14) angeordnet ist, und dass der weitere Isolierkörper im Bereich seiner unteren Hälfte für Erdbebenbelastungen vorgesehene weitere Zugkraftelemente (15) aufweist, die in Horizontalrichtung gegenüber den Isolierkörpern vorstehen.

2. Bauelement nach zumindest Anspruch 1,
**dadurch gekennzeichnet,**
**dass** die im Isolierkörper (12) angeordneten Zugkraftelemente (4) zur Druckkraftübertragung im Erdbebenfall fungieren.

3. Bauelement nach zumindest einem der vorstehenden Ansprüche,
**dadurch gekennzeichnet,**
**dass** die im Isolierkörper (12) angeordneten Zugkraftelemente zur Querkraftübertragung im Erdbebenfall fungieren.

4. Bauelement nach zumindest einem der vorstehenden Ansprüche,
**dadurch gekennzeichnet,**
**dass** der Isolierkörper (12) zusätzlich Querkraftstäbe (6) als Bewehrungselemente aufweist.

5. Bauelement nach zumindest einem der vorstehenden Ansprüche,
**dadurch gekennzeichnet,**
**dass** die weiteren Zugkraftelemente (15) stabförmig ausgebildet sind.

6. Bauelement nach zumindest einem der vorstehenden Ansprüche,
**dadurch gekennzeichnet,**
**dass** die weiteren Zugkraftelemente zumindest an einem stirnseitigen Ende ein plattenförmiges Krafteinleitungsprofil aufweisen, das sich insbesondere im Wesentlichen in vertikaler Ebene parallel zur Isolierkörperebene erstreckt.

7. Bauelement nach zumindest einem der vorstehenden Ansprüche,
**dadurch gekennzeichnet,**
**dass** die im Isolierkörper (12) angeordneten Druckkraftelemente (5) im Wesentlichen bündig mit den Außenseiten des Isolierkörpers (12) verlaufen.

8. Bauelement nach zumindest einem der vorstehenden Ansprüche,
**dadurch gekennzeichnet,**
**dass** der weitere Isolierkörper (14) zwei mit horizontalem Abstand nebeneinander angeordnete weitere Zugkraftelemente (15) aufweist.

9. Bauelement nach zumindest einem der vorstehenden Ansprüche,
**dadurch gekennzeichnet,**
**dass** horizontal benachbart zu dem weiteren Isolierkörper (14) ein mit diesen fluchtender zweiter Isolierkörper (2) mit integrierten Zugkraft- und Druckkraftelementen (4, 5) angeordnet ist.

## Claims

1. Structural element for heat insulation between two structural parts, in particular between a ceiling and a structural part, such as a balcony, which projects relative to the building, at least comprising an insulating member (12, 14) and reinforcing elements (4, 5, 6, 15) which traverse the insulating member and are connected to each of the two structural parts, wherein the reinforcing elements include tensile force elements (4) which are disposed at least in the upper region of the insulating member (12) and project horizontally with respect to the insulating member and compressive force elements (5) which are disposed in the lower region of the insulating member, **characterised in that** at least one further insulating member (14) aligned with the insulating member (12) is disposed horizontally adjacent to the insulating member (12), and that the further insulating member has in the region of its lower half additional tensile force elements (15) which are provided for seismic stresses and project in the horizontal direction with respect to the insulating members.

2. Structural element as claimed in at least Claim 1, **characterised in that** the tensile force elements (4) disposed in the insulating member (12) serve to transfer compressive forces in the event of an earthquake.

3. Structural element as claimed in at least one of the preceding claims, **characterised in that** the tensile force elements disposed in the insulating member (12) act to transfer transverse forces in the event of an earthquake.

4. Structural element as claimed in at least one of the preceding claims, **characterised in that** the insulating member (12) additionally has transverse force rods (6) as reinforcing elements.

5. Structural element as claimed in at least one of the preceding claims, **characterised in that** the additional tensile force elements (15) are of rod-shaped construction.

6. Structural element as claimed in at least one of the preceding claims, **characterised in that** the further tensile force elements have at least at one end a plate-like force-introducing profile which extends in particular in a substantially vertical plane parallel to the plane of the insulating member.

7. Structural element as claimed in at least one of the preceding claims, **characterised in that** the compressive force elements (5) disposed in the insulating member (12) extend substantially flush with the outer faces of the insulating member (12).

8. Structural element as claimed in at least one of the preceding claims, **characterised in that** the further insulating member (14) has two further tensile force elements (15) disposed adjacent to one another and spaced apart horizontally.

9. Structural element as claimed in at least one of the preceding claims, **characterised in that** a second insulating member (2) which is disposed horizontally adjacent to the further insulating member (14) is aligned therewith and has integrated tensile force elements and compressive force elements (4, 5).

## Revendications

1. Elément de construction pour assurer l'isolation thermique entre deux parties de bâtiment, notamment entre un plafond d'ouvrage et une partie structurelle en saillie vis-à-vis du bâtiment, telle qu'un balcon par exemple, comprenant au moins un corps isolant (12, 14) et des éléments d'armature (4, 5, 6, 15) traversant ledit corps isolant et se rattachant respectivement aux deux parties structurelles, lesdits éléments d'armature se présentant comme des éléments (4) à forces de traction qui sont disposés au moins dans la région supérieure du corps isolant (12) et font notamment saillie dans le sens horizontal vis-à-vis dudit corps isolant, et comme des éléments (5) à forces de pression qui sont disposés dans la région inférieure dudit corps isolant,
**caractérisé par le fait**
**qu'**au moins un corps isolant (14) supplémentaire, situé dans l'alignement du corps isolant (12), occupe une position horizontalement voisine de ce dernier ; et par le fait que ledit corps isolant supplémentaire présente, dans la zone de sa moitié inférieure, des éléments supplémentaires (15) à forces de traction prévus pour des contraintes séismiques et faisant saillie, dans le sens horizontal, vis-à-vis des corps isolants.

2. Elément de construction selon au moins la revendication 1,
**caractérisé par le fait**
**que** les éléments (4) à forces de traction, intégrés dans le corps isolant (12), ont pour fonction de répercuter des forces de pression en cas de séisme.

3. Elément de construction selon au moins l'une des revendications précédentes,
**caractérisé par le fait**
**que** les éléments à forces de traction, intégrés dans le corps isolant (12), ont pour fonction de répercuter des forces transversales en cas de séisme.

4. Elément de construction selon au moins l'une des revendications précédentes,
**caractérisé par le fait**
**que** le corps isolant (12) est additionnellement pourvu de barreaux (6) à forces transversales, remplissant la fonction d'éléments d'armature.

5. Elément de construction selon au moins l'une des revendications précédentes,
**caractérisé par le fait**
**que** les éléments supplémentaires (15) à forces de traction sont réalisés sous la forme de barreaux.

6. Elément de construction selon au moins l'une des revendications précédentes,
**caractérisé par le fait**
**que** les éléments supplémentaires à forces de traction comportent, au moins à une extrémité frontale, un profil d'induction de forces qui revêt la forme d'une plaque et s'étend en particulier, pour l'essentiel, dans un plan vertical parallèlement au plan du corps isolant.

7. Elément de construction selon au moins l'une des revendications précédentes,
**caractérisé par le fait**
**que** les éléments (5) à forces de pression, intégrés dans le corps isolant (12), s'étendent pour l'essentiel dans l'affleurement des faces extérieures dudit corps isolant (12).

8. Elément de construction selon au moins l'une des revendications précédentes,
**caractérisé par le fait**
**que** le corps isolant (14) supplémentaire présente deux éléments supplémentaires (15) à forces de traction, agencés en juxtaposition avec espacement horizontal.

9. Elément de construction selon au moins l'une des revendications précédentes,
**caractérisé par le fait**
**qu'**un second corps isolant (2), à éléments intégrés (4, 5) à forces de traction et à forces de pression, est situé dans l'alignement du corps isolant (14) supplémentaire et occupe une position horizontalement voisine de ce dernier.
